# EUROPÄISCHE PATENTSCHRIFT

(11) **EP 0 172 182 B1**
(45) Veröffentlichungstag und Bekanntmachung des Hinweises auf die Patenterteilung: **28.06.1989**
(21) Anmeldenummer: 85900635.5
(22) Anmeldetag: 12.01.1985
(51) Int. Cl.: G04G 1/00

(54) **VORRICHTUNG FÜR NETZBETRIEBENE SCHALTUHREN MIT ELEKTRISCHER GANGRESERVE**
DEVICE FOR MAINS-OPERATED SWITCH TIMERS WITH ELECTRIC RUNNING RESERVE
DISPOSITIF POUR MINUTERIES FONCTIONNANT SUR SECTEUR AVEC RESERVE DE MARCHE ELECTRIQUE

(30) Priorität: 14.01.1984 DE 3401187
(43) Veröffentlichungstag der Anmeldung: 26.02.1986
(73) Patentinhaber: GRÄSSLIN KG, D-78112 St. Georgen (DE)
(72) Erfinder: KAMMERER, Gerd, D-7742 St. Georgen (DE)
(74) Vertreter: Thoma, Friedrich (DE)
(86) Internationale Anmeldenummer: DE8500008
(87) Internationale Veröffentlichungsnummer: WO8503144

(56) Entgegenhaltungen:
- DE-A- 2 749 420
- GB-A- 2 136 166
- US-A- 3 543 044

## Beschreibung

Die Erfindung betrifft eine Vorrichtung für netzbetriebene Schaltuhren mit elektrischer, batteriebetriebener Gangreserve, zur steuerbaren elektrischen Zuschaltung der Gangreserve-Batterie zur netzbetriebenen Energieversorgung des Antriebs der Schaltuhr, wobei eine im Stromkreis der Batterie liegende Schalteinrichtung mit einem Halbleiterschalter vorgesehen ist, die die Gangreserve-Batterie erst nach dem Anschalten der Schaltuhr an das Netz wirksam schaltet.

Bei derartigen Schaltuhren, insbesondere mit einem quartzgesteuerten Antrieb ist es erforderlich, daß die Gangreserve zum Zeitpunkt ihrer Zuschaltung zur Energieversorgung des Antriebs der Schaltuhr die volle, ihr zugemessene energetische Kapazität aufweist.

Aus der GB-A-2 136 166 ist eine netzbetriebene elektronische Uhr, vorzugsweise eine Schaltuhr mit einem elektrischen Energiespeicher als Gangreserve, bekannt, bei der mit der tastaturartigen Eingabevorrichtung eine Prüfschaltung zusammengeschaltet ist, wobei durch die Prüfschaltung bei Vorleigen einer Nichtbetätigung der Eingabevorrichtung ein Sperrsignal erzeugbar ist, welche die Gangreserve derart ansteuert, daß diese unwirksam geschaltet ist.

Diese Vorrichtung, die wirksam an die Eingabevorrichtung gekoppelt ist, ist mit dem Nachetil versehen, daß sie unbewußt oder fälschlicherweise ausgelöst werden kann, d. h. wenn die Eingabevorrichtung betätigt wird und die Uhr noch nicht an das Netz angeschlossen ist.

Aus der DE-A-2749420 ist eine Einschaltvorrichtung für eine Hilfsstromquelle eines Gerätes bekannt, das ordnungsgemäß aus einer Hauptstromquelle betrieben wird, wobei eine elektronische Triggerschaltung vorgesehen ist, die mit einem, von Hand zu betätigenden, Schalter, nur bei Anstehen einer Spannung aus der Hauptstromquelle zum Einschalten gebracht wird, wobei damit ein, aus der Hauptstromquelle gespeistes, Relais erregt wird und dieses Relais die Speisung und den Eingang des Triggers, sowie die Relaisspule parallel zur Hauptstromquelle und die Hilfsstromquelle an das Gerät schaltet.

Diese Vorrichtung ist relativ umständlich nur von hand bedienbar, und bietet durch seinen technisch erheblichen Aufwand keinen funktionstechnischen Vorteil.

Aus der US-A-3 543 044 ist ein netzbetriebener Timer bekannt, der bei einem Netzausfall automatisch auf eine Reservebatterie geschaltet wird. Dabei ist eine magnetische Entladeüberwachung der Reservebatterie vorgesehen, die den Stromkreis zur Batterie unterbricht, wenn die Batteriespannung einen Mindestwert erreicht. Diese Vorrichtung kann die eingangs gestellten Erfordernisse jedoch nicht erfüllen.

Der Erfindung liegt die Aufgabe zugrunde, Schaltuhren der eingangs genannten Art dahingehend zu verbessern und sie mit einer einfachen Vorrichtung zu versehen, die gewährleistet, daß zum Zeitpunkt der eigentlichen Inbetriebnahme einer Schaltuhr oder zeitlich unwesentlich danach, eine in ihrer Kapazität elektrisch volle Gangreserve-Batterie der netzbetriebenen Energieversorgung des Antriebs der Schaltuhr zugeschaltet werden kann. Dabei soll sichergestellt sein, daß der Zeitpunkt der Zuschaltung der Gangreserve-Batterie, bezogen auf den Zeitpunkt an dem eine Schaltuhr erstmalig in Betrieb gesetzt wird, vorwählbar ist.

Diese Aufgabe wird nach der Erfindung mit dem Merkmalen im kennzeichnenden Teil des Patentanspruchs 1 gelöst; in den abhängigen Ansprüchen sind weitere vorteilhafte Einzelheiten beansprucht.

Vorteilhaft bei dieser Vorrichtung für Schaltuhren ist nicht nur, daß zum Zeitpunkt der eigentlichen Inbetriebnahme einer Schaltuhr, eine in der elektrischen Kapazität volle Gangreserve-Batterie zeitlich vorwählbar selbsttätig zugeschaltet wird, sondern daß es dadurch auch ermöglicht wird, wirtschaftliche Primärelemente als Gangreserve-Batterien im Vergliech zu nachladbaren Akkumulatoren einzusetzen, ohne daß zu befürchten ist, daß die jeweils verwendete Gangreserve-Batterie zum Zeitpunkt der eingentlichen Inbetriebnahme der Schaltuhr entladen oder gar unbrauchbar ist.

Ausführungsbeispiele der Vorrichtung nach der Erfindung sind prinzipiell im wesentlichen in der Zeichnung dargestellt und werden im folgenden erläutert. Es zeigen
Fig. 1 ein Blockschaltbild einer netzbetriebenen elektronischen Schaltuhr mit im Stromkreis der Gangreserve-Batterie vorgesehener elektronischer Zeitverzögerungsvorrichtung und
Fig. 2 ein Blockschaltbild einer Schaltuhr nach Fig. 1 mit einem Mikroprozessor anstelle einer elektronischen Zählstufe und mit einer elektronischen netzerkennung.

Die, in der Fig. 1 nur als Blockschaltbild dargestellte Schaltuhr besteht im einzelnen aus dem netzbetriebenen Energieversorgungsteil 12, dem dort parallel zum dortigen Gleichspannungsausgang 13 die Gangreserve-Batterie 2 zugeordnet ist, in deren Stromkreis 1 ein Halbleiterschalter 18 inform eines Transistors geschaltet ist.

Dieser Habiefterschalter 18 wird von einem diskreten Zeitmeßglied angesteuert, dessen Schaltzeit insbesondere vorwählbar ist. Damit ist es möglich, die Gangreserve-Batterie 2 erst nach einem gewissen Zeitraum der Laufzeit einer solchen Schaltuhr am Netz, von ca. 100 Stunden, zuzuschalten, um dadurch sicherzustellen, daß auch nach einer längeren Lager- oder Transportzeit, oder nach einer längeren Probelaufzeit am Netz, die vorgesehene Gangreserve-Batterie 2 mit der eigentlichen Inbetriebnahme der Schaltuhr ihre volle Kapazität besitzt und nicht die Gangreserve-Batterie 2 bei der Inbetriebnahme der Schaltuhr in ihrer Kapazität beeinträchtigt oder völlig entladen war, wie dies bei den bekannten Schaltuhren mit bekannten vielfach der Fall war.

Das Zeitmeßglied, das den Halbleiterschalter 18 ansteuert kann ein elektronischer Zähler sein, der zweckmäßigerweise unmittelbar in einer Elektronik 9 der Schaltuhr integriert ist. Der Zähler wird bei Netzbetrieb durch einen Takt von der Elektronik 9 hochgezählt. Wird dabei das Netz ausgeschaltet, dann wird der erreichte Zählerstand gelöscht, da die Gangreserve-Batterie 2 noch nicht zugeschaltet ist. Wird aber die vorgegebene Zähleinheit erreicht, dann schaltet der Zähler die Gangreserve-Batterie 2 zu und bleibt über die Gangreserve im geschalteten Zustand. Es kann dort jedoch auch eine entsprechende Selbsthalteschaltung über den Transistor vorgesehen werden.

Anstelle der zuvor beschriebenen Zählstufe ist es auch vorgesehen, einen Mikroprozessor einzusetzen, wie dies die Fig. 2 schematisch zeigt. Der Mikroprozessor 19 kann dort auch unmittelbar Bestandteil der erforcerlichen Elektronik bei einer vollelektronischen Schaltuhr sein. Der Mikroprozessor 19 ist zweckmäßigerweise mit einer speziellen Zählschleife zur Steuerung der Einschaltzeit für die Gangreserve-Batterie 2 versehen. Au- ßerdem kann dort eine netzerkennung am Mikroprozessor 19 anliegen, zur Steuerung der Zuschaltung der Gangreserve-Batterie 2.

Es liegt im Rahmen der Erfindung, daß die Gangreserve-Batterie 2 auch bereits zu einem früheren Zeitpunkt als dem vorgewählten zugeschaltet werden kann, wenn eine entsprechende Batteriezustandsmeßeinrichtung vorgesehen ist und der eingebauten entsprechenden Elektronik einen entsprechenden Schaltbefehl erteilt. Dies kann dann erforderlich sein, wenn die vorgesehene Verzögerungszeit fast abgelaufen ist und der Zustand der Gangreserve-Batterie 2 relativ gut ist. Dies kann der Fall sein, wenn kurz vor Ablauf der Verzögerungszeit das Netz ausfällt und eine Netzerkennung einen entsprechenden Befehl abgibt.

## Patentansprüche

1. Vorrichtung für netzbetriebene Schaltuhren mit elektrischer, batteriebetriebener Gangreserve, zur steuerbaren elektrischen Zuschaltung der Gangreserve-Batterie (2) zur netzbetriebenen Energieversorgung (12) des Antriebs der Schaltuhr, wobei eine im Stromkreis der Batterie (2) liegende Schalteinrichtung mit einem Halbleiterschalter (18) vorgesehen ist, die die Gangreserve-Batterie (2) erst nach dem Anschalten der Schaltuhr an das Netz wirksam schaltet; dadurch gekennzeichnet, daß die Schalteinrichtung (18) von einem diskreten elektronischen Zeitmeßglied betätigt wird, das mit dem Anschalten der Schaltuhr an das Netz in Gang gesetzt wird.

2. Vorrichtung nach Anspruch 1, dadurch gekennzeichnet, daß die Schaltzeit des Zeitmeßgliedes vorwählbar ist.

3. Vorrichtung nach Anspruch 1 und 2, dadurch gekennzeichnet, daß das Zeitmeßglied ein Mikroprozessor (19) ist.

4. Vorrichtung nach Anspruch 3, dadurch gekennzeichnet, daß der Mikroprozessor (19) mit einer Netzerkennung versehen ist.

## Claims

1. A device for use in mains-operated time switches having an electrical, battery-operated reserve supply, to control electrical connection of a reserve battery supply (2) to the mains-operated energy supply (12) of the time switch, where a switching device arranged in the circuit of the battery (2) is provided with a semiconductor switch (18) which activates the reserve battery supply (2) only when the time switch has been connected to the mains, characterised in that the switching device (18) is actuated by a discrete electronic time measuring device which is started when the time switch is connected to the mains.

2. A device as claimed in Claim 1, characterised in that the switching time of the time measuring device is preselectable.

3. A device as claimed in Claim 1 and Claim 2, characterised in that the time measuring device is a microprocessor (19).

4. A device as claimed in Claim 3, characterised in that the microprocessor (19) is provided with a mains recognition device.

## Revendications

1. Dispositif pour horloge de programmation alimentée sur secteur comportant une réserve de marche électrique alimentée par batterie, destiné à permettre le raccordement électrique, pouvant être dirigée, de la batterie (2) de réserve de marche à l'alimentation en énergie (12) venant du secteur de l'entraînement de l'horloge de programmation, un dispositif de commutation situé dans le circuit de la batterie (2) et comportant un interrupteur (18) à semi-conducteur lequel ne procède à la mise en circuit effective de la batterie (2) qu'après la connexion de l'horloge de programmation au secteur, caractérisé par le fait que le dispositif (18) est actionné par un chronomètre électrique discret qui se met en marche au moment où l'horloge de programmation est connectée au secteur.

2. Dispositif selon la revendication 1, caractérisé par le fait que le moment de mise en circuit du chronomètre peut être présélectionné.

3. Dispositif selon les revendications 1 et 2, caractérisé par le fait que le chronomètre est un micro-processeur (19).

4. Dispositif selon la revendication 3, caractérisé par le fait que le micro-processeur (19) est muni d'un élément d'identification du réseau.
